# EUROPÄISCHE PATENTSCHRIFT

(11) **EP 4 013 583 B1**
(45) Veröffentlichungstag und Bekanntmachung des Hinweises auf die Patenterteilung: **01.10.2025**
(21) Anmeldenummer: 20760400.0
(22) Anmeldetag: 14.08.2020
(51) Int. Cl.: B27D 5/00

(54) **EINWECHSELBARES BEARBEITUNGSAGGREGAT**
EXCHANGEABLE WORKING ENSEMBLE
ENSEMBLE DE TRAVAIL INTERCHANGEABLE

(30) Priorität: 14.08.2019 DE 102019121878
(43) Veröffentlichungstag der Anmeldung: 22.06.2022
(73) Patentinhaber: HOMAG GmbH, 72296 Schopfloch (DE)
(72) Erfinder: SCHLOTTER, Rainer, 72160 Horb (DE); CALMBACH, Martin, 72160 Horb-Dießen (DE); GRINGEL, Martin, 72479 Straßberg (DE)
(74) Vertreter: Hoffmann Eitle
(86) Internationale Anmeldenummer: PCT/EP2020/072863
(87) Internationale Veröffentlichungsnummer: WO 2021/028569

(56) Entgegenhaltungen:
- EP-A1- 2 302 771
- EP-A1- 2 397 287
- WO-A1-02/14033
- WO-A1-2004/106063
- DE-A1- 2 523 215
- DE-U1- 202009 016 509
- JP-A- H05 177 485
- JP-B2- 4 884 724
- US-A- 4 741 650
- US-A- 4 805 404
- US-A1- 2003 103 826
- US-A1- 2004 169 016
- US-B2- 6 579 215

## Beschreibung

Die vorliegende Erfindung bezieht sich auf ein einwechselbares Bearbeitungsaggregat gemäß dem Oberbegriff des Anspruchs 1. Ein solches Bearbeitungsaggregat ist aus dem Dokument US 6 579 215 B2 bekannt.

### Stand der Technik

Bearbeitungsaggregate, die in die Antriebsspindel, bevorzugt Hauptspindel, besonders bevorzugt Frässpindel, eines Bearbeitungszentrums einwechselbar sind, sind beispielsweise aus der DE 100 39 413 A1 und der DE 102 29 775 C1 bekannt. Für einen gewünschten, auszuführenden Bearbeitungsvorgang kann ein entsprechendes Bearbeitungsaggregat aus einer Speichereinrichtung manuell oder automatisch in die Spindeleinheit des Bearbeitungszentrums eingewechselt werden.

Bearbeitungszentren zum Bearbeiten von plattenförmigen Werkstücken, insbesondere aus Holz bzw. Holzwerkstoffen, weisen häufig ein Bearbeitungsaggregat, zum Beispiel ein Anleimaggregat zum Anleimen eines Kantenmaterials an eine Schmalfläche des Werkstücks auf. Dadurch kann eine spanende Bearbeitung, zum Beispiel einer Schmalfläche oder einer Kante des Werkstücks, mit einem Anleimen des Kantenmaterials kombiniert werden, so dass eine neue Aufspannung des Werkstücks in einer separaten Kantenanleimmaschine nicht erforderlich ist. Für die Anleimaggregate kommen verschiedene Techniken zum Einsatz, zum Beispiel wird Leim mittels Walzen auf eine Werkstückschmalfläche aufgetragen und anschließend Kantenmaterial auf die Werkstückschmalfläche aufgelegt und dann beispielsweise unter Einsatz von Andrückrollen an die Werkstückschmalfläche angedrückt. Eine folgende Aushärtung des Leims ermöglicht einen festen Sitz des Kantenmaterials. Andere Anleimaggregate arbeiten mit einem Laser zum Bestrahlen und Erweichen einer bereits am eingesetzten Kantenmaterial vorgesehenen Beschichtung, um eine Verbindung zwischen Kantenmaterial und Werkstückschmalfläche durch anschließendes Andrücken des Kantenmaterials an das Werkstück zu erzielen. Bearbeitungszentren mit Anleimaggregat sind beispielsweise aus der DE 10 2005 018 885 B3 und der EP 0 728 561 A1 bekannt.

Die genannten Bearbeitungsaggregate haben gemeinsam, dass für den Beschichtungsvorgang zum Erweichen bzw. Aktivieren des Beschichtungsmaterials bzw. einer Klebstoffschicht auf dem Beschichtungsmaterial, Energie in das Kantenmaterial bzw. die Klebstoffschicht eingebracht werden muss. Die zum Einsatz kommenden flüssigen Klebstoffe bzw. Leime zum Anleimen von Kantenmaterial werden ebenfalls in der Regel in einem erwärmten Zustand aufgetragen und härten nach dem Auftragen aus. Daher weisen die Bearbeitungsaggregate eine elektrische Schnittstelle bzw. Kabelverbindung auf, um die für die Erwärmung des Beschichtungsmaterials erforderliche Energie als elektrische Energie dem Bearbeitungsaggregat zuzuführen. Eine reine mechanische Anbindung eines Bearbeitungsaggregats reicht daher bisher nicht aus, um ein Bearbeitungsaggregat am Bearbeitungszentrum zu betreiben. Auch ein einfacher Wechsel auf verschiedene Bearbeitungsaggregate mit verbundener Sensorik oder dergleichen ist ebenfalls nicht möglich. Es muss zusätzlich eine elektrische Schnittstelle bzw. Kabelverbindung vorgesehen werden. Dadurch wird der flexible Einsatz der genannten Bearbeitungsaggregate an verschiedenen Bearbeitungszentren auf Grund der Schnittstellenanforderungen erschwert. Der flexible Einsatz von Bearbeitungsaggregaten ist somit mit den Bearbeitungsaggregaten des Standes der Technik nur unzureichend gegeben.

Es ist aus der EP 2 397 287 A1 bekannt, ein Bearbeitungsaggregat für ein Bearbeitungszentrum zum Bearbeiten von Werkstücken zur Verfügung zu stellen, das durch eine Energieversorgung des Bearbeitungsaggregats im Hinblick auf seine Schnittstellenanforderungen vereinfacht ist, indem an dem Bearbeitungsaggregat ein Generator vorgesehen ist.

Es hat sich jedoch gezeigt, dass ein derartiges Bearbeitungsaggregat Einschränkungen bezüglich der Nutzbarkeit aufweist.

Weitere Beispiele bisher bekannter einwechselbarer Bearbeitungsaggregate gehen aus WO 02/14033 A1, WO 2004/106063 A1, EP 2 397 287 A1, DE 20 2009 016 509 U1, US 2004/169016 A1, US 2003/103826 A1, EP 2 302 771 A1, US 4 741 650 A**,** JP H05 177 485 A**,** JP 4 884724 B2, US 4 805 404 A**,** DE 25 23 215 A1 sowie US 6 579 215 B2, welche die Grundlage für die zweiteilige Fassung des unabhängigen Anspruchs 1 der vorliegenden Anmeldung bildet, hervor.

### Darstellung der Erfindung

Es ist daher Aufgabe der vorliegenden Erfindung, ein einwechselbares Bearbeitungsaggregat, insbesondere ein Bearbeitungsaggregat für ein Bearbeitungszentrum zum Bearbeiten von Werkstücken, die bevorzugt zumindest abschnittsweise aus Holz, Holzwerkstoffen, Kunststoff oder dergleichen bestehen, zur Verfügung zu stellen, das besonders flexibel an verschiedensten Bearbeitungszentren zum Einsatz kommen kann und das allgemein und an verschiedenen Bearbeitungszentren über eine zentrale Verbindungsmöglichkeit nutzbar ist.

Erfindungsgemäß wird diese Aufgabe durch ein einwechselbares Bearbeitungsaggregat mit den Merkmalen des Patentanspruchs 1 und/oder ein Bearbeitungszentrum mit den Merkmalen des Patentanspruchs 13 gelöst. In den Unteransprüchen finden sich vorteilhafte Ausgestaltungen und Verbesserungen der Erfindung.

Der Erfindung lag dabei insbesondere die Erkenntnis zugrunde, dass die Einschränkung der Nutzbarkeit darauf zurückzuführen ist, dass das Bearbeitungsaggregat zwar einen den Antrieb antreibenden Generator aufweist, dass die Steuerung dieses Antriebs jedoch aggregatsseitig über die Hauptspindel stattfindet, was Prinzip bedingt keine adäquate Steuerung bzw. Regelung des Antriebs zulässt. Unter Nutzung dieser Erkenntnis sieht ein erfindungsgemäßes einwechselbares Bearbeitungsaggregat somit eine Steuerungseinrichtung an dem Bearbeitungsaggregat vor.

Mit anderen Worten liegt also der Erfindung insbesondere der Gedanke zu Grunde ein möglichst einfach zu koppelndes und sich selbstständig steuerndes bzw. regelndes einwechselbares Bearbeitungsaggregat vorzusehen, welches eine adaptierbare Energieversorgung im einwechselbaren Bearbeitungsaggregat aufweist.

Ein erfindungsgemäßes einwechselbares Bearbeitungsaggregat für ein Bearbeitungszentrum zum Bearbeiten von Werkstücken, die bevorzugt zumindest abschnittsweise aus Holz, Holzwerkstoffen, Kunststoff oder dergleichen bestehen, weist einen Generator für die Erzeugung von Energie, ausgewählt aus der Gruppe von elektrischer, hydraulischer, pneumatischer, thermischer Energie, sowie Strahlungs- und Schwingungsenergie, aus insbesondere mechanischer Rotationsenergie einer Antriebsspindel, insbesondere einer Frässpindel, des Bearbeitungszentrums und einen Antrieb, der mittels des Generators mit Energie versorgt werden kann, auf. Hierbei weist der Generator eine insbesondere lösbare Drehmomentschnittstelle zum Übertragen eines Drehmoments von außen zum Bearbeitungsaggregat auf. Die Drehmomentschnittstelle kann beispielsweise als HSK-Aufnahme am einwechselbaren Bearbeitungsaggregat, insbesondere am Generator des einwechselbaren Bearbeitungsaggregats, ausgestaltet sein. Der Generator ist eingerichtet mittels des Drehmoments angetrieben zu werden und der Antrieb wird unter Verwendung der Energie des Generators angetrieben.

Des Weiteren ist ein zusätzlicher Antrieb mit dem Generator verbunden. Der zusätzliche Antrieb ist mittels des Generators antreibbar. Somit können mehrere Antriebe an einem einwechselbaren Bearbeitungsaggregat angeordnet werden.

Hierbei ist bevorzugt, dass der zusätzliche Antrieb mit einem unterschiedlichen Drehmoment als der Antrieb vom Generator angetrieben werden kann.

Der Begriff "Generator" im Sinne dieser Anmeldung bedeutet einen Energiewandler im Allgemeinen. Mit diesem wird aus mechanischer Energie, also beispielsweise der Drehbewegung der Hauptspindel, eine andere Energieform gewonnen. Beispielhaft wurden in diesem Zusammenhang bereits elektrische, hydraulische, pneumatische, thermische Energie sowie Strahlungs- und Schwingungsenergie aufgeführt.

Ferner ist der genannte Antrieb ein energieverbrauchender Antrieb. Insbesondere kann durch den Verbrauch der Energie eine Bearbeitung an einem Werkstück stattfinden; jedoch sind auch die anderen bereits genannten Bearbeitungsarten denkbar. Das heißt, es kann beispielhaft auch ein Zylinder, ein Heizelement, ein Aktor (wie nachfolgend detaillierter beschrieben), ein Fräser, insbesondere ein Fräskopf, und/oder ein Taster vom Generator angetrieben werden. Zudem ist es denkbar, dass ein Elektromotor als Antrieb vom Generator angetrieben wird, wobei der Elektromotor wiederrum zum Antrieb von Hochleistungsfräsköpfen ausgestaltet sein kann. Solche Elektromotoren, die beispielsweise Hochleistungsfräsköpfe antreiben, können bis zu 60.000 U/min leisten.

Unabhängig davon benötigen die oben beschriebenen Hauptspindeln des Bearbeitungszentrums, in die das Bearbeitungsaggregat einwechselbar ist, beispielsweise eine Drehzahl von über 18.000 U/min, bevorzugt über 20.000 U/min, besonders bevorzugt über 24.000 U/min und noch bevorzugter über 30.000 U/min im Betriebszustand.

Der Begriff "Energie" ist in diesem Zusammenhang im Sinne von "Information" auszulegen, bei der es sich rein beispielhaft um mechanische, elektrische, hydraulische, pneumatische, thermische Energie sowie Strahlungs- und Schwingungsenergie handeln kann.

Erfindungsgemäß ist der Generator eingerichtet, mittels des Drehmoments angetrieben zu werden. Die Energie bzw. Information, die zum Erwärmen des Beschichtungsmaterials genutzt wird, wird somit beispielhaft als mechanische Energie zum Bearbeitungsaggregat zugeführt. In diesem Falle wird ein Drehmoment zum Bearbeitungsaggregat übertragen, das einen Generator antreibt. Wie jedoch durch die Auslegung "Information" verdeutlicht, ist der Begriff "Energie" nicht auf die genannten Energieformen beschränkt. Entscheidend ist, dass der Generator angesprochen wird. Erfindungsgemäß verfügt das Bearbeitungsaggregat in einer Ausführungsform über keine Kabelverbindung zur Maschine.

Der Generator wiederum erzeugt elektrische Energie, die genutzt wird, einen Antrieb, beispielsweise zum Erwärmen von Beschichtungsmaterial, und/oder zum Antreiben eines Fräskopfs, und/oder zum Betreiben einer elektrischen Überwachungssensorik, mit Energie zu versorgen. Der Antrieb wandelt somit die durch den Generator erzeugte elektrische Energie beispielsweise in Wärmeenergie zum Erwärmen des Beschichtungsmaterials und/oder in Rotationsenergie für den Fräskopf, um und/oder passt beispielsweise unter Verwendung einer elektrischen Umsetzung die vom Generator erzeugte Stromstärke und/oder Spannung für einen Elektromotor an.

Mit anderen Worten, der Antrieb ist zum Erwärmen, insbesondere von Beschichtungsmaterial, und/oder zur Kühlung, Umformung, Umformung, spanenden und oder nicht-spanenden Bearbeitung vorgesehen.

Die Übertragung von elektrischer Energie zum Bearbeitungsaggregat kann entfallen, da das Bearbeitungsaggregat die elektrische Energie mittels des Generators aus der auf das Bearbeitungsaggregat übertragenen mechanischen Energie selbst erzeugt. Dadurch wird die Anbindung des einwechselbaren Bearbeitungsaggregats an ein Bearbeitungszentrum besonders einfach, da lediglich eine mechanische Anbindung erforderlich ist und die elektrische Anbindung in Form von Kabeln und Steckverbindern sowie eine steuerungstechnische Anbindung des Bearbeitungsaggregats entfallen kann. Dadurch kann das Bearbeitungsaggregat besonders einfach in bestehende Bearbeitungszentren integriert werden und selbstständig eine Steuerung der auszuführenden Bearbeitungs- und Prozessüberwachungsprozesse durchführen.

Die Drehmomentschnittstelle zum Übertragen des Drehmoments von außen zum Bearbeitungsaggregat ist bevorzugt lösbar ausgebildet, um dem Wunsch nach einem flexiblen Anbringen des Bearbeitungsaggregats an einem Bearbeitungszentrum Rechnung zu tragen. Als lösbare Drehmomentschnittstelle kommen gängige Schnittstellensysteme, wie zum Beispiel lösbare Welle-Nabe-Verbindungen, Kupplungen und entsprechende Getriebeelemente zum Einsatz. Auch HSK-Aufnahmen können verwendet werden.

Erfindungsgemäß ist somit zum Einwechseln des Bearbeitungsaggregats keine zusätzliche Vorbereitung der Maschine in Form einer Realisierung einer Elektroschnittstelle erforderlich. Es ist daher möglich, jedes gängige Bearbeitungszentrum mit verhältnismäßig geringem Aufwand für ein Einwechseln des erfindungsgemäßen Bearbeitungsaggregats nachzurüsten. Durch den geringen Schnittstellenaufwand zum Einwechseln eines erfindungsgemäßen Bearbeitungsaggregats sind die Kosten zum Erweitern eines bestehenden Bearbeitungszentrums mit einem Bearbeitungsaggregat gering.

Hierbei ist die Drehmomentschnittstelle eingerichtet, beispielsweise das Drehmoment von einer Antriebsspindel (Bearbeitungsspindel), bevorzugt einer Haupt- bzw. Frässpindel eines angeschlossenen Bearbeitungszentrums aufzunehmen. Dadurch kann der Generator durch das Drehmoment der Antriebsspindel des Bearbeitungszentrums angetrieben werden. Ein zusätzlicher Energieeintrag in das Bearbeitungsaggregat ist dann nicht erforderlich. Bevorzugt wird eine Drehmomentaufzweigung vorgesehen, die einen Teil des Drehmoments der Antriebsspindel des Bearbeitungszentrums in die Drehmomentschnittstelle zum Antreiben des Generators überträgt und das restliche Drehmoment für die Bearbeitungsaufgabe belässt.

Bevorzugt ist der Antrieb als Aktor ausgestaltet. Das heißt, der Aktor kann somit in dem einwechselbaren Bearbeitungsaggregat tätig sein und beispielsweise eine Bearbeitung, Orientierung und/oder Abtastung eines Werkstücks ermöglichen. Somit kann sichergestellt werden, dass verschiedene, modular ausgestaltbare Funktionen mit einem solchen einwechselbaren Bearbeitungsaggregat ermöglicht werden können - ohne dass dabei Schnittstellen am Bearbeitungszentrum selbst und/oder am einwechselbaren Bearbeitungsaggregat angepasst werden müssen.

Gemäß einem weiteren Aspekt ist der Antrieb eingerichtet, eine Bewegung, insbesondere eines Bearbeitungsmittels, des Bearbeitungsaggregats in zumindest einer Ebene und/oder zumindest einer Achse und/oder entlang zumindest einer Achse zu verstellen.

Somit kann durch den Antrieb eine vollautomatische, selbstständige und sichere Anpassung von Bearbeitungsparametern, Bearbeitungsmitteln, verschiedener Winkel angeschlossener Vorrichtungen, beispielsweise eines Tastelements und dergleichen, erzielt werden.

Unter dem Begriff "Bearbeitungsmittel" kann hierbei also beispielsweise ein Tastelement oder Werkzeug verstanden werden, welches durch den Antrieb manipuliert werden kann und beispielsweise neu ausgerichtet werden kann. Somit können mit dem selben eingewechselten Bearbeitungsaggregat verschiedene Aufgaben beispielsweise mit verschiedenen Orientierungswinkeln oder in verschiedenen Ebenen durchgeführt werden, ohne dass dabei ein externer Eingriff notwendig ist.

Hierbei können beispielsweise ein Tastelement, ein Werkzeug, ein Bearbeitungswinkel, die Ausrichtung bestimmter Sensorik, der Antrieb des Werkzeugs, eine Vakuumerzeugung und/oder eine Blasvorrichtung zur Drucklufterzeugung als verschiedene Ausführungsformen für mindestens einen Antrieb am einwechselbaren Bearbeitungsaggregat entsprechend verwendet, verstellt und/oder angepasst werden.

Gemäß einem weiteren Aspekt weist das einwechselbare Bearbeitungsaggregat ferner eine Steuerungseinrichtung auf, die ausgestaltet ist, den Antrieb zu steuern und/oder zu regeln.

Dadurch ist es möglich, dass das Bearbeitungsaggregat selbstständig, und ohne von dem Bearbeitungszentrum zugeführten Informationen, betrieben werden kann und Regelungs-, Steuerungs- und vor allem auch Optimierungsprozesse selbstständig und unmittelbar am einwechselbaren Bearbeitungsaggregat durchgeführt werden können.

Gemäß einer bevorzugten Ausführungsform der vorliegenden Erfindung weist das einwechselbare Bearbeitungsaggregat ein beheizbares Behältnis für das Beschichtungsmaterial auf.

Mittels des Behältnisses kann erwärmtes Beschichtungsmaterial zur Verfügung gestellt und gespeichert werden. Besonders bevorzugt ist der Antrieb zum Erwärmen des Beschichtungsmaterials in das Behältnis integriert. Dadurch ergibt sich ein technisch besonders einfacher Aufbau mit wenigen Systemschnittstellen.

Gemäß einer besonders bevorzugten Ausführungsform der vorliegenden Erfindung ist der Antrieb zum Erwärmen des Beschichtungsmaterials eingerichtet, das Beschichtungsmaterial an schon mit Beschichtungsmaterial beschichteten Werkstücken zu erwärmen.

Dadurch ist es möglich, Beschichtungsmaterial oder Werkstücke zu verwenden, die eine Leim- bzw. Klebstoffschicht aufweisen, die mittels Wärme aktivierbar ist.

Bevorzugt weißt der Antrieb eine Energiequelle, beispielsweise zum Erwärmen von Beschichtungsmaterial, zum Einbringen von Schriftzügen und/oder der Oberflächenbehandlung auf. Für das Übertragen der Energie auf ein Werkstück können daher unterschiedliche Verfahren eingesetzt werden. So kann beispielsweise mittels eines Lasers, einer Strahlenquelle, einer Ultraschallquelle, einer Mikrowellenquelle oder einer Plasma-Quelle, Energie auf das Beschichtungsmaterial übertragen werden. Bevorzugt kann hier unter der "Strahlenquelle" eine Infrarotstrahlenquelle oder eine Ultraviolettstrahlenquelle verstanden werden, wobei typischerweise die Wellenlängen der ausgestrahlten Strahlen einer solchen Strahlenquelle im Bereich von 780nm bis 1mm bzw. 380nm bis 100nm liegen. Möglich ist auch der Einsatz einer Heißluftquelle oder einer Begasungsquelle. Wesentliches Merkmal dieser Energieübertragungstechniken durch den Antrieb zum Erwärmen des Beschichtungsmaterials ist, dass die Energie über eine Distanz von der Energiequelle auf das Beschichtungsmaterial übertragen werden kann.

Gemäß einer bevorzugten Ausführungsform der vorliegenden Erfindung weist das einwechselbare Bearbeitungsaggregat eine Datenübertragungsschnittstelle, bevorzugt eine drahtlose Datenübertragungsschnittstelle, zur Übermittlung von Zustandsdaten des einwechselbaren Bearbeitungsaggregats an eine Maschinensteuerung auf.

Für den Einsatz des einwechselbaren Bearbeitungsaggregats ist es vorteilhaft, bestimmte Zustandsdaten des einwechselbaren Bearbeitungsaggregats, zum Beispiel in einer Maschinensteuerung, zu erfassen. So ist für die Prozesssteuerung beispielsweise die Temperatur des Beschichtungsmaterials oder auch die Menge des im einwechselbaren Bearbeitungsaggregat zwischengespeicherten Beschichtungsmaterials relevant.

Bevorzugt wird die Datenübertragungsschnittstelle ebenfalls von dem Generator mit Energie versorgt und die Übertragung der Daten erfolgt drahtlos an eine Steuerung, beispielsweise die Steuerung des Bearbeitungszentrums. Dadurch kann dann auch für die Datenübertragung am einwechselbaren Bearbeitungsaggregat eine Steckverbindung zum Übertragen der Daten weggelassen werden.

Dadurch kann die Schnittstelle des einwechselbaren Bearbeitungsaggregats auf die mechanische Schnittstelle beschränkt bleiben, was den Aufbau des einwechselbaren Bearbeitungsaggregats im Hinblick auf seine Schnittstellenanforderungen einfach hält. Besonders bevorzugt ist zur Datenübertragung am einwechselbaren Bearbeitungsaggregat eine Standarddatenübertragungsschnittstelle, wie zum Beispiel Funk-Ethernet, Bluetooth, NFC oder Wireless LAN (Wireless Local Area Network) vorgesehen. Somit ist die Datenübertragungsschnittstelle ausgestaltet Daten drahtlos auszusenden und zu empfangen.

Gemäß einem weiteren Aspekt ist die Datenübertragungsschnittstelle ferner dazu ausgestaltet, Daten an eine dezentrale Maschinensteuerung für eine cloudbasierte Steuerung des Bearbeitungsaggregats zu übertragen.

Gemäß einer solchen Ausgestaltung ist es möglich, dass dezentral, beispielsweise mehrere Bearbeitungsaggregate in einem Bearbeitungszentrum oder sogar mehrere Bearbeitungszentren mit mehreren Bearbeitungsaggregaten gesteuert, überwacht, und upgedatet bzw. aktualisiert werden können. Somit ist es möglich, den Kontrollaufwand an den jeweiligen Bearbeitungsaggregaten zu reduzieren und somit die Effizienz und Nutzbarkeit einer solchen Vorrichtung zu verbessern. Ferner ermöglicht die dezentrale cloud-basierte Steuerung des Bearbeitungsaggregats, dass beispielsweise ein Fachmann beim Hersteller selbst auf relevante Daten zugreifen kann, um so Betriebsparameter und Optimierungspotenziale zu erfassen und gegebenenfalls einzustellen.

Gemäß einem weiteren Aspekt weist das einwechselbare Bearbeitungsaggregat ferner mindestens eine Sensorvorrichtung zur Absicherung und/oder Überprüfung mindestens eines Betriebszustands des einwechselbaren Bearbeitungsaggregats auf.

Hierbei kann beispielsweise unter dem Sensor ein Sensor zur Erkennung und Überwachung eines Vakuums einer als Antrieb angebrachten Vakuumpumpe, zur Überwachung einer Druckluftmenge einer angeschlossenen Druckluftpumpe, zur Überprüfung des Erreichens einer Endlage beispielsweise eines Werkstücks, zur Überprüfung eines Kopplungszustands eines am Antrieb angebrachten bzw. gewechselten Werkzeugs, zur Durchführung einer Wegmessung beispielsweise zu einem Referenzobjekt, zum Beispiel in Form eines Werkzeugs oder Werkstücks und/oder ein Sensor zur Überprüfung der ordnungsgemäßen Durchführung bzw. Verstellung der Tastung an einem Werkstück verstanden werden. Auch eine Überprüfung und Überwachung einer Temperatur, beispielsweise eines erwärmten Beschichtungsmaterials, kann mit einer solchen Sensorvorrichtung erreicht werden.

Erfindungsgemäß wird ferner ein Bearbeitungszentrum mit einem einwechselbaren Bearbeitungsaggregat gemäß einem der vorhergehenden Aspekte offenbart.

### Kurze Beschreibung der Zeichnungen

Die Erfindung wird im Folgenden anhand von Ausführungsbeispielen unter Bezugnahme auf die beiliegenden Figuren der Zeichnungen näher erläutert.

Von den Figuren zeigen:
- Fig. 1: eine perspektivische Darstellung eines an einem Bearbeitungszentrum angebrachten erfindungsgemäßen einwechselbaren Bearbeitungsaggregats gemäß einer ersten Ausführungsform; und
- Fig. 2: eine schematische Darstellung des Aufbaus eines erfindungsgemäßen einwechselbaren Bearbeitungsaggregats gemäß einer zweiten Ausführungsform.

In den Figuren bezeichnen dieselben Bezugszeichen gleiche oder funktionsgleiche Komponenten, soweit nichts Gegenteiliges angegeben ist.

### Ausführliche Beschreibung der bevorzugten Ausführungsformen

Fig. 1 zeigt eine perspektivische Darstellung eines an einem Bearbeitungszentrum 2 angebrachten erfindungsgemäßen einwechselbaren Bearbeitungsaggregats 1 (Bearbeitungsaggregat) gemäß einer ersten Ausführungsform. Das Bearbeitungsaggregat 1 ist im Bild unten dargestellt und an dem darüber ausschnittsweise dargestellten Bearbeitungszentrum 2 angebracht. Das Bearbeitungsaggregat 1 gemäß diesem Ausführungsbeispiel hat dieser beispielhaften Ausführungsform die Aufgabe, Kanten 4, die mit Beschichtungsmaterial 6 beschichtet sind, auf das Werkstück 5 aufzubringen. Das Bearbeitungsaggregat 1 wird von einer Antriebsspindel 3 des Bearbeitungszentrums 2 angetrieben. Das Bearbeitungsaggregat 1 weist ferner einen Antrieb 12 in diesem Fall zum Erwärmen des Beschichtungsmaterials 6 auf. Der Antrieb 12 zum Erwärmen des Beschichtungsmaterials 6 ist mit einem Generator 10 verbunden, wobei der Generator 10 über eine Drehmomentschnittstelle 14 mittels der Arbeitsspindel 3 des Bearbeitungszentrums 2 antreibbar ist.

Im Betrieb wird das Beschichtungsmaterial 6 mittels eines Antriebs 12 zum Erwärmen des Beschichtungsmaterials 6 erwärmt und dadurch in seiner Klebewirkung aktiviert. Anschließend wird die Kante 4 mit dem Beschichtungsmaterial 6 an das Werkstück 5 angedrückt. Nach dem Abkühlen härtet die Verbindung von Kante 4 mit Beschichtungsmaterial 6 und Werkstück 5 aus. Das Bearbeitungszentrum 2 ist bei diesem Ausführungsbeispiel ein 5-Achsbearbeitungszentrum. Das Bearbeitungsaggregat 1 kann erfindungsgemäß an Bearbeitungszentren 2 mit anderen Kinematiken betrieben werden.

Fig. 2 zeigt eine schematische Darstellung des Aufbaus eines erfindungsgemäßen einwechselbaren Bearbeitungsaggregats 1 gemäß einer zweiten Ausführungsform. Wie in Fig. 1, ist oben im Bild das Bearbeitungszentrum 2 und unten ein einwechselbares Bearbeitungsaggregat 1 dargestellt. Am Bearbeitungszentrum 2 ist eine Antriebsspindel 3 vorgesehen, die mit einer Drehmomentschnittstelle 14 des Bearbeitungsaggregats 1, verbindbar bzw., wie in Figur 2 gezeigt, verbunden ist. Die Drehmomentschnittstelle 14 des Bearbeitungsaggregats 1 ist mit einem Generator 10 für die Erzeugung elektrischer Energie des Bearbeitungsaggregats 1 verbunden. Eine als gepunktete Linie dargestellte elektrische Leitung 8 verbindet den Generator 10 mit einem Antrieb 12 beispielsweise zum Erwärmen von Beschichtungsmaterial 6, um dem Antrieb 12 zum Erwärmen von Beschichtungsmaterial 6 elektrische Energie zuzuführen. Mittels einer Energiequelle 9 am Antrieb 12 zum Erwärmen von Beschichtungsmaterial 6 kann das Beschichtungsmaterial 6, das bei diesem Ausführungsbeispiel in einem Behältnis 7 am Antrieb 12 zum Erwärmen von Beschichtungsmaterial 6 angeordnet ist, erwärmt werden. Mittels einer Datenübertragungsschnittstelle (nicht dargestellt) werden Zustandsdaten, z.B. die Temperatur des Beschichtungsmaterials 6 an das Bearbeitungszentrum 2 übertragen.

Weiterhin weist das Bearbeitungsaggregat 1 eine Steuerungseinrichtung 11 auf. Die Steuerungseinrichtung 11 ist dabei ausgestaltet, den Antrieb 12 zu steuern bzw. zu regeln. Dabei kann ein Teil oder das Gesamte der von dem Generator 10 bereitgestellten Energie verwendet werden, wodurch in der hier dargestellten beispielhaften Ausführungsform ein besonders genaues Anwärmen ermöglicht wird.

Gemäß einer weiteren nicht gezeigten beispielhaften Ausführungsform kann der Antrieb 12 als Fräseinrichtung vorgesehen sein. Dabei kann durch die oben beschriebene Steuerungseinrichtung 11 beispielsweise eine auf ein zu bearbeitendes Werkstück abgestimmte Fräsgeschwindigkeit realisiert werden. Auch eine Übersetzung zum Erreichen gewünschter Drehzahlen mittels eines zwischengeschalteten Elektromotors ist möglich.

Die Steuerungseinrichtung 11 ist dabei etwa als Feedback-Loop Regelung vorgesehen, die mittels eines Sensors Soll-Zustände mit Ist-Zuständen einer Regelungsgröße abgleicht. Das heißt, die Steuerungseinrichtung kann beispielsweise mittels Sensoren verschiedene Prozessparameter einer solchen Bearbeitungsvorrichtung überwachen und entsprechend auf Veränderungen reagieren und Prozesse selbstständig und automatisch optimieren bzw. anpassen. In einer solchen beispielhaften Ausführungsform können dabei Druckluftsensoren zum Wegführen beispielsweise von abgetragenen Spänen oder auch zur Kopplung von Werkzeugen oder dem Erreichen einer Endlage für das Werkzeug vorgesehen sein.

Somit wird mit einer einzigen mechanischen Schnittstelle eine vollautomatische und individuell ankoppelbare Ausgestaltung eines einwechselbaren Bearbeitungsaggregats realisiert, welches mittels des Generators angetrieben wird und zusätzlich die Sensorik mitführt, die ebenso durch den Generator angetrieben werden kann. Mit anderen Worten, in einer solchen (nicht gezeigten) weiteren beispielhaften Ausführungsform kann das einwechselbare Bearbeitungsaggregat eine Bearbeitung eines Werkstücks inklusive vollautomatischer Ausrichtung und sensorischer Überwachung durchführen ohne dass dabei beim Werkzeugwechsel oder während des Betriebs bestimmte Anschlüsse angepasst werden müssen.

Das erfindungsgemäße einwechselbare Bearbeitungsaggregat 1 ermöglicht es, ein Bearbeitungszentrum 2 mit dem Bearbeitungsaggregat auszurüsten, ohne dass eine elektrische Energieversorgung zwischen dem Bearbeitungszentrum 2 und dem Bearbeitungsaggregat 1 realisiert werden muss. Die beispielsweise zum Erwärmen des Beschichtungsmaterials 6 notwendige Energie kann dafür mittels eines Generators 10 des Bearbeitungsaggregats 1 aus der von dem Bearbeitungszentrum 2 auf das Bearbeitungsaggregat 1 übertragenen mechanischen Energie erzeugt werden. Dadurch kann das Bearbeitungsaggregat 1 am Bearbeitungszentrum 2 besonders flexibel eingesetzt werden. Ferner kann das Bearbeitungsaggregat 1 universell auch an Bearbeitungszentren 2 eingesetzt werden, an denen entsprechende elektrische Schnittstellen zum Übertragen von Energie zum Aggregat 1 nicht vorgesehen sind.

### Bezugszeichenliste

- 1: Einwechselbares Bearbeitungsaggregat
- 2: Bearbeitungszentrum
- 3: Antriebsspindel
- 4: Kante
- 5: Werkstück
- 6: Beschichtungsmaterial
- 7: Behältnis
- 8: Leitung
- 9: Energiequelle
- 10: Generator
- 11: Steuerungseinrichtung
- 12: Antrieb
- 14: Drehmomentschnittstelle des Bearbeitungszentrums

## Patentansprüche

1. Einwechselbares Bearbeitungsaggregat (1) für ein Bearbeitungszentrum (2) zum Bearbeiten von Werkstücken (5), die bevorzugt zumindest abschnittsweise aus Holz, Holzwerkstoffen, Kunststoff oder dergleichen bestehen, wobei das einwechselbare Bearbeitungsaggregat (1) aufweist:
einen Generator (10) für die Erzeugung von Energie ausgewählt aus der Gruppe von elektrischer, hydraulischer, pneumatischer, thermischer Energie, sowie Strahlungs- und Schwingungsenergie, aus insbesondere mechanischer Rotationsenergie einer Antriebsspindel, insbesondere einer Frässpindel, des Bearbeitungszentrums und
einen Antrieb (12), der mittels des Generators (10) mit Energie versorgt werden kann,
wobei
der Generator (10) eine insbesondere lösbare Drehmomentschnittstelle (14) zum Übertragen eines Drehmoments von außen zum Bearbeitungsaggregat (1) aufweist,
der Generator (10) eingerichtet ist, mittels des Drehmoments angetrieben zu werden, und
der Antrieb (12) unter Verwendung der Energie des Generators (10) angetrieben wird,
**dadurch gekennzeichnet, dass**
ein zusätzlicher Antrieb mit dem Generator (10) verbunden ist, wobei der zusätzliche Antrieb mittels des Generators (10) antreibbar ist.

2. Einwechselbares Bearbeitungsaggregat (1) nach Anspruch 1, wobei der Antrieb (12) ein Aktor ist.

3. Einwechselbares Bearbeitungsaggregat (1) nach Anspruch 1 oder 2, wobei der Antrieb (12) eingerichtet ist, eine Bewegung, insbesondere eines Bearbeitungsmittels, des Bearbeitungsaggregats (1) in zumindest einer Ebene und/oder um zumindest eine Achse und/oder entlang zumindest einer Achse zu verstellen.

4. Einwechselbares Bearbeitungsaggregat (1) nach einem der vorhergehenden Ansprüche, wobei das Bearbeitungsaggregat (1) ferner eine Steuerungseinrichtung (11) aufweist, die ausgestaltet ist, den Antrieb zu steuern und/oder zu regeln.

5. Einwechselbares Bearbeitungsaggregat (1) nach einem der vorhergehenden Ansprüche, wobei der Antrieb (12) zum Erwärmen, insbesondere von Beschichtungsmaterial (6), und/oder zur Kühlung, Umformung, Urformung, spanenden und/oder nicht-spanenden Bearbeitung vorgesehen ist.

6. Einwechselbares Bearbeitungsaggregat (1) nach einem der vorhergehenden Ansprüche, wobei die Drehmomentschnittstelle (14) eingerichtet ist, das Drehmoment der Antriebsspindel (3) des Bearbeitungszentrums (2) aufzunehmen.

7. Einwechselbares Bearbeitungsaggregat (1) nach einem der vorhergehenden Ansprüche, wobei das einwechselbare Bearbeitungsaggregat (1) ein beheizbares Behältnis (7) für das Beschichtungsmaterial (6) aufweist.

8. Einwechselbares Bearbeitungsaggregat (1) nach Anspruch 6, wobei an dem einwechselbaren Bearbeitungsaggregat (1) eine Energiequelle (9) vorgesehen ist, die ausgewählt ist aus der Gruppe bestehend aus: Laser, Heißluftquelle, Strahlungsquelle, insbesondere eine Infrarot- und/oder Ultraviolett-Strahlungsquelle, Ultraschallquelle, Magnetfeldquelle, Mikrowellenquelle, Plasmaquelle und Begasungsquelle.

9. Einwechselbares Bearbeitungsaggregat (1) nach einem der vorhergehenden Ansprüche, wobei das einwechselbare Bearbeitungsaggregat (1) eine Datenübertragungsschnittstelle, insbesondere eine drahtlose Datenübertragungsschnittstelle, zur Steuerung der Steuerungseinrichtung (11) des einwechselbaren Bearbeitungsaggregats (1) aufweist,
wobei die Datenübertragungsschnittstelle ausgestaltet ist Daten mittels NFC und/oder Bluetooth auszusenden und zu empfangen.

10. Einwechselbares Bearbeitungsaggregat (1) nach Anspruch 9, wobei die Datenübertragungsschnittstelle ferner dazu ausgestaltet ist, Daten an eine dezentrale Maschinensteuerung für eine cloudbasierte Steuerung des Bearbeitungsaggregats (1) zu übertragen.

11. Einwechselbares Bearbeitungsaggregat (1) nach einem der vorhergehenden Ansprüche, wobei das einwechselbare Bearbeitungsaggregat (1) ferner mindestens eine Sensorvorrichtung zur Absicherung und/oder Überprüfung mindestens eines Betriebszustands des einwechselbaren Bearbeitungsaggregats (1) aufweist.

12. Einwechselbares Bearbeitungsaggregat (1) nach Anspruch 11, wobei der Betriebszustand eine ausgeführte Verstellung der Tastung und/oder eine Überprüfung eines erzeugten Vakuums, und/oder eine Erkennung eines erfolgreichen Anschlusses eines Werkzeugwechsels und/oder eine Überprüfung einer vordefinierten Distanz und/oder eine Überprüfung einer Endlage eines Referenzobjekts und/oder eine Überprüfung einer Temperatur ist.

13. Bearbeitungszentrum (2) zum Bearbeiten von Werkstücken (5), die bevorzugt zumindest abschnittsweise aus Holz, Holzwerkstoffen, Kunststoff oder dergleichen bestehen, mit einem einwechselbaren Bearbeitungsaggregat (1) gemäß einem der vorhergehenden Ansprüche.

## Claims

1. An exchangeable processing ensemble (1) for a processing centre (2) for processing workpieces (5) which preferably at least partially consist of wood, wood-based materials, plastic or the like, wherein the exchangeable processing ensemble (1) has:
a generator (10) for generating energy, selected from the group of electrical, hydraulic, pneumatic, thermal energy, as well as radiation and vibration energy, in particular from mechanical rotational energy of a drive spindle, in particular a milling spindle, of the processing centre and
a drive (12), which can be supplied with energy by means of the generator (10),
wherein
the generator (10) has an in particular detachable torque interface (14) for transmitting a torque from the outside to the processing ensemble (1),
the generator (10) is arranged to be driven by means of the torque, and
the drive (12) is driven using the energy of the generator (10),
**characterized in that**
an additional drive is connected to the generator (10), wherein the additional drive can be driven by means of the generator (10).

2. The exchangeable processing ensemble (1) according to claim 1, wherein the drive (12) is an actuator.

3. The exchangeable processing ensemble (1) according to claim 1 or 2, wherein the drive (12) is configured to adjust a movement, in particular of a processing means, of the processing ensemble (1) in at least one plane and/or about at least one axis and/or along at least one axis.

4. The exchangeable processing ensemble (1) according to any one of the preceding claims, wherein the processing ensemble (1) further has a control apparatus (11) which is configured to control and/or regulate the drive.

5. The exchangeable processing ensemble (1) according to any one of the preceding claims, wherein the drive (12) is provided for heating, in particular of coating material (6), and/or for cooling, reforming, forming, cutting and/or non-cutting processing.

6. The exchangeable processing ensemble (1) according to any one of the preceding claims, wherein the torque interface (14) is configured to absorb the torque of the drive spindle (3) of the processing centre (2).

7. The exchangeable processing ensemble (1) according to any one of the preceding claims, wherein the exchangeable processing ensemble (1) has a heatable container (7) for the coating material (6).

8. The exchangeable processing ensemble (1) according to claim 6, wherein an energy source (9) is provided on the exchangeable processing ensemble (1), which energy source is selected from the group consisting of: laser, hot air source, radiation source, in particular an infrared and/or ultraviolet radiation source, ultrasound source, magnetic field source, microwave source, plasma source and gassing source.

9. The exchangeable processing ensemble (1) according to any one of the preceding claims, wherein the exchangeable processing ensemble (1) has a data transmission interface, in particular a wireless data transmission interface, for controlling the control apparatus (11) of the exchangeable processing ensemble (1),
wherein the data transmission interface is configured to send and receive data via NFC and/or Bluetooth.

10. The exchangeable processing ensemble (1) according to claim 9, wherein the data transmission interface is further configured to transmit data to a decentralized machine control system for cloud-based control of the processing ensemble (1).

11. The exchangeable processing ensemble (1) according to any one of the preceding claims, wherein the exchangeable processing ensemble (1) further has at least one sensor device for securing and/or checking at least one operating state of the exchangeable processing ensemble (1).

12. The exchangeable processing ensemble (1) according to claim 11, wherein the operating state is an executed adjustment of the scanning and/or a check of a generated vacuum, and/or a detection of a successful connection of a tool change and/or a check of a predefined distance and/or a check of an end position of a reference object and/or a check of a temperature.

13. A processing centre (2) for processing workpieces (5) which preferably consist, at least in sections, of wood, wood-based materials, plastic or the like, with an exchangeable processing ensemble (1) according to any one of the preceding claims.

## Revendications

1. Ensemble de travail (1) interchangeable pour un centre d'usinage (2) pour l'usinage de pièces à usiner (5), qui sont de préférence constituées au moins par sections de bois, de matériaux dérivés du bois, de plastique ou similaires, dans lequel l'ensemble de travail (1) interchangeable présente :
un générateur (10) de production d'énergie choisi dans le groupe des énergies électrique, hydraulique, pneumatique, thermique, ainsi que l'énergie de rayonnement et d'oscillation, provenant en particulier de l'énergie de rotation mécanique d'une broche d'entraînement, en particulier d'une broche de fraisage, du centre d'usinage et
un entraînement (12) pouvant être alimenté en énergie au moyen du générateur (10),
dans lequel
le générateur (10) présente une interface de couple (14) en particulier détachable pour transmettre un couple de l'extérieur vers l'ensemble de travail (1),
le générateur (10) est configuré pour être entraîné au moyen du couple, et
l'entraînement (12) est entraîné en utilisant l'énergie du générateur (10),
**caractérisé en ce que**
un entraînement supplémentaire est relié au générateur (10), dans lequel l'entraînement supplémentaire peut être entraîné au moyen du générateur (10).

2. Ensemble de travail (1) interchangeable selon la revendication 1, dans lequel l'entraînement (12) est un actionneur.

3. Ensemble de travail (1) interchangeable selon la revendication 1 ou la revendication 2, dans lequel l'entraînement (12) est configuré pour régler un mouvement, en particulier d'un moyen d'usinage, de l'ensemble de travail (1) dans au moins un plan et/ou pour régler au moins un axe et/ou le long d'au moins un axe.

4. Ensemble de travail (1) interchangeable selon l'une quelconque des revendications précédentes, dans lequel l'ensemble de travail (1) présente en outre un dispositif de commande (11) conçu pour commander et/ou réguler l'entraînement.

5. Ensemble de travail (1) interchangeable selon l'une quelconque des revendications précédentes, dans lequel l'entraînement (12) est prévu pour le chauffage, en particulier de matériau de revêtement (6), et/ou pour le refroidissement, le formage, le formage initial, l'usinage par enlèvement de copeaux et/ou non par enlèvement de copeaux.

6. Ensemble de travail (1) interchangeable selon l'une quelconque des revendications précédentes, dans lequel l'interface de couple (14) est configurée pour recevoir le couple de la broche d'entraînement (3) du centre d'usinage (2).

7. Ensemble de travail (1) interchangeable selon l'une quelconque des revendications précédentes, dans lequel l'ensemble de travail (1) interchangeable présente un récipient chauffant (7) pour le matériau de revêtement (6).

8. Ensemble de travail (1) interchangeable selon la revendication 6, dans lequel une source d'énergie (9) est prévue sur l'ensemble de travail (1) interchangeable, qui est choisie dans le groupe constitué de : laser, source d'air chaud, source de rayonnement, en particulier source de rayonnement infrarouge et/ou ultraviolet, source d'ultrasons, source de champ magnétique, source de micro-ondes, source de plasma et source de gazage.

9. Ensemble de travail (1) interchangeable selon l'une quelconque des revendications précédentes, dans lequel l'ensemble de travail (1) interchangeable présente une interface de transmission de données, en particulier une interface de transmission de données sans fil, pour commander le dispositif de commande (11) de l'ensemble de travail (1) interchangeable,
dans lequel l'interface de transmission de données est conçue pour émettre et recevoir des données par NFC et/ou Bluetooth.

10. Ensemble de travail (1) interchangeable selon la revendication 9, dans lequel l'interface de transmission de données est en outre conçue pour transmettre des données à une commande de machine décentralisée pour une commande basée sur le cloud de l'ensemble de travail (1).

11. Ensemble de travail (1) interchangeable selon l'une quelconque des revendications précédentes, dans lequel l'ensemble de travail (1) interchangeable présente en outre au moins un dispositif capteur de sécurisation et/ou de vérification d'au moins un état de fonctionnement de l'ensemble de travail (1) interchangeable.

12. Ensemble de travail (1) interchangeable selon la revendication 11, dans lequel l'état de fonctionnement est un réglage effectué du palpage et/ou une vérification d'un vide généré, et/ou une détection d'une connexion réussie d'un changement d'outil et/ou une vérification d'une distance prédéfinie et/ou une vérification d'une position finale d'un objet de référence et/ou une vérification d'une température.

13. Centre d'usinage (2) pour l'usinage de pièces à usiner (5), de préférence constituées au moins par sections de bois, de matériaux dérivés du bois, de matière plastique ou similaires, avec un ensemble de travail (1) interchangeable selon l'une quelconque des revendications précédentes.
